# EUROPÄISCHE PATENTSCHRIFT

(11) **EP 1 006 336 B1**
(45) Veröffentlichungstag und Bekanntmachung des Hinweises auf die Patenterteilung: **03.12.2003**
(21) Anmeldenummer: 99118872.3
(22) Anmeldetag: 24.09.1999
(51) Int. Cl.: F42B 14/02

(54) **Drallstabilisiertes Artilleriegeschoss**
Spin stabilised projectile
Projectile stabilisé par rotation

(30) Priorität: 02.12.1998 DE 19855535
(43) Veröffentlichungstag der Anmeldung: 07.06.2000
(73) Patentinhaber: Rheinmetall W & M GmbH, 29345 Unterlüss (DE)
(72) Erfinder: Brinkmann, Fritz, 49757 Werlte (DE)

(56) Entgegenhaltungen:
- CH-A- 17 978
- DE-A- 4 000 167
- FR-A- 396 083
- GB-A- 586 674
- GB-A- 190 918 191
- US-A- 3 169 333
- US-A- 4 478 128
- US-A- 5 804 759

## Beschreibung

Die Erfindung betrifft ein drallstabilisiertes Artilleriegeschoß nach dem Oberbegriff des Anspruchs 1.

Ein derartiges Artilleriegeschoß ist beispielsweise aus der DE-A-40 00 167 bekannt. Das bekannte Geschoß besitzt ein mehrere Ringnuten aufweisendes Führungsband, an dem zur Geschoßspitze hin ein Ansetzring, z.B. aus Polyamid 6, und zum Geschoßboden hin ein aus Kunststoff bestehender Dichtring, der auch als Obturatorring bezeichnet wird, angeordnet sind. Dieser Dichtring dient zur Verbesserung der Abdichtung des Geschosses gegen die unter hohem Druck stehenden Treibladungsgase und wird in der Regel kraftschlüssig durch Aufschrumpfen an dem Geschoß befestigt.

Als nachteilig hat es sich bei den bekannten Artilleriegeschossen unter anderem erwiesen, daß der jeweilige Dichtring bei mechanischen Belastungen leicht beschädigt oder komplett zerstört wird. Beschädigte oder lose sitzende Dichtringe werden beim Ansetzen der Geschosse aber leicht von dem Geschoß abgestreift, was zu sicherheitsrelevanten Störungen des gesamten Waffensystems führen kann. Außerdem hat sich gezeigt, daß die Dichtringe beim Transport der entsprechenden Munition häufig abfallen, weil ihre Vorspannung durch Alterung des Kunststoffes verloren geht.

Für einen automatischen Munitionsfluß, wie er für großkalibrige Waffen (z.B. Panzerhaubitzen) heute gefordert wird, ist diese bekannte Munition mit heckseitig angeordnetem Dichtring daher nicht geeignet.

Aus der CH-A-17 978 ist ein drallstabilisiertes Geschoß mit einem Führungsband bekannt, welches einen, in Richtung der Längsachse des Geschosses gesehen, vorderen, die Drallübertragung des Geschosses bewirkenden Führungsbandabschnitt und einen sich heckseitig an diesen Führungsbandabschnitt anschließenden Abschnitt besitzt, der eine Ringnut mit Haltevorrichtung für einen Dichtring aus Plastik aufweist.

Nachteilig bei diesem bekannten Geschoß ist unter anderem, daß die Befestigung des Führungsbandes an dem Geschoß aufgrund der integrierten Haltevorrichtung für den Dichtring eine zusätzliche, in das Geschoß einzubringende Befestigungsnut benötigt. Außerdem ist das Führungsband relativ aufwendig aufgebaut und bereits vorhandene Artilleriegeschosse können nur mit einem außerordentlich großen Aufwand umgerüstet werden, weil zunächst das gesamte vorhandene Führungsband entfernt werden muß, das Geschoß mit entsprechenden Nuten versehen und erst dann das neue Führungsband aufgebracht werden kann.

Aus der US-A-3 169 333 ist ferner eine hülsenlose Patrone zum Verschießen aus kleinkalibrigen Waffen bekannt, bei der das Geschoß von einer zusätzlichen Hülse umgeben ist. In dieser Hülse sind hintereinander zwei Dichtringe gelagert, die das Geschoß zur Innenwand des Waffenrohres hin abdichten. Gemäß Fig.2 dieser Druckschrift erstrecken sich die Dichtringe geschoßseitig bis in nutenförmige Ausnehmungen der Geschoßwand.

Der vorliegenden Erfindung liegt die Aufgabe zugrunde, ein drallstabilisiertes Artilleriegeschoß der eingangs erwähnten Art anzugeben, bei dem eine Beschädigung oder Zerstörung bzw. ein Abstreifen des Dichtringes beim Einführen des Geschosses in den Ladungsraum der entsprechenden Waffe auf einfache Weise sicher verhindert und seine abdichtende Funktion nicht negativ beeinflußt wird.

Diese Aufgabe wird durch die Merkmale des kennzeichnenden Teils des Anspruchs 1 gelöst. Weitere vorteilhafte Ausgestaltungen der Erfindung offenbaren die Unteransprüche.

Im wesentlichen liegt der Erfindung der Gedanke zugrunde, den Dichtring nicht heckseitig hinter dem Führungsband anzuordnen, sondern ihn in eine Ringnut des Führungsbandes einzubetten. Dadurch ist er zuverlässig gegen mechanische Beschädigungen geschützt und ein Abstreifen praktisch ausgeschlossen.

Der definierte Sitz des Dichtringes in der Nut garantiert eine Verbesserung und eine höhere Zuverlässigkeit der Dichtungsfunktion und somit eine Reduzierung des Rohrverschleißes.

Außerdem können bereits vorhandene Artilleriegeschosse, die für Waffensysteme mit automatischem Munitionsfluß aufgrund der heckseitigen Anordnung des Dichtungsringes nicht geeignet sind, auf einfache Weise umgerüstet werden. Es ist in diesen Fällen lediglich erforderlich, eine der in dem jeweiligen Artilleriegeschoß ohnehin vorhandenen Nuten etwa zu verbreitern, den Dichtungsring in diese Nut einzusetzen und gegebenenfalls kraftschlüssig mit dem Geschoß zu verbinden.

Weitere Einzelheiten und Vorteile der Erfindung ergeben sich aus dem folgenden anhand einer Figur erläuterten Ausführungsbeispiel.

Die Fig. zeigt den Querschnitt eines erfindungsgemäßen drallstabilisierten Artilleriegeschosses 1 im Bereich seines beispielsweise aus Kupfer bestehenden Führungsbandes 2. Das Führungsband 2 setzt sich -in Richtung der Längsachse 3 des Geschosses 1 gesehen- aus drei stegförmigen Führungsbandteilen 4-6 zusammen, zwischen denen sich zwei Ringnuten 7, 8 befinden. In der im mittleren Teil des Führungsbandes 1 befindlichen Ringnut 8 ist erfindungsgemäß ein aus Polyamid 6.6 bestehender Dichtring 9 angeordnet, der sich bis in eine nutenförmige Ausnehmung 10 der Geschoßwand 11 erstreckt und mit dieser form- und/oder kraftschlüssig verbunden ist.

Zur Umrüstung eines vorhandenen Artilleriegeschosses wird die entsprechende, in der Regel relativ schmale Ringnut des vorhandenen Führungsbandes durch eine spanende Bearbeitung auf die Abmessungen des einzubringenden Dichtringes vergrößert.

Der Dichtring selbst wird mit Übermaß gefertigt und an einer Stelle aufgetrennt, wobei die Enden der Trennstelle derart angeschrägt werden, daß sie übereinandergelegt den gewünschten Innen- und Außendurchmesser ergeben.

Anschließend wird dann der Dichtring in die erweiterte Ringnut des Führungsbandes gelegt und die aufeinanderliegenden Enden des Dichtringes mit einem geeigneten Kleber dauerhaft verbunden.

Die Erfindung ist selbstverständlich nicht auf das vorstehend beschriebene Ausführungsbeispiel beschränkt. So muß sich die Ringnut für den Dichtring nicht zwingend in dem mittleren Teil des Führungsbandes befinden, sondern kann auch an einer anderen Stelle des Führungsbandes eingebracht werden.

### Bezugszeichenliste

- 1: Artilleriegeschoß
- 2: Führungsband
- 3: Längsachse
- 4-6: Führungsbandteile
- 7,8: Ringnuten
- 9: Dichtring
- 10: nutenformige Ausnehmung
- 11: Geschoßwand

## Patentansprüche

1. Drallstabilisiertes Artilleriegeschoß mit einem metallischen Führungsband (2) und einem aus Kunststoff bestehenden Dichtring (9), wobei das Führungsband (2), in Richtung der Längsachse (3) des Geschosses (1) gesehen, einen die Drallübertragung des Geschosses bewirkenden Führungsbandabschnitt aufweist, innerhalb dessen mindestens eine Ringnut (8) vorgesehen ist, **dadurch gekennzeichnet, daß** der Dichtring (9) in der Ringnut (8) des Führungsbandes (2) angeordnet und mit der Geschoßwand (11) form- und/oder kraftschlüssig verbunden ist.

2. Drallstabilisiertes Artilleriegeschoß nach Anspruch 1, **dadurch gekennzeichnet, daß** der Dichtring (9) aus Polyamid 6.6 besteht.

3. Drallstabilisiertes Artilleriegeschoß nach Anspruch 1, **dadurch gekennzeichnet, daß** sich der Dichtring (9) durch die Ringnut (8) des Führungsbandes (2) hindurch bis in eine nutenförmige Ausnehmung (10) der Geschoßwand (11) erstreckt.

## Claims

1. A spin-stabilised artillery projectile comprising a metal driving band (2) and a sealing ring (9) of plastics material, the driving band (2) having, viewed in the direction of the longitudinal axis (3) of the projectile (1), a driving band section transmitting the spin to the projectile, within which section at least one annular groove (8) is provided, **characterised in that** the sealing ring (9) is arranged in the annular groove (8) of the driving band (2) and is connected to the projectile wall (11) by a positive and/or non-positive fit.

2. Spin-stabilised artillery projectile according to Claim 1, **characterised in that** the sealing ring (9) consists of polyamide 6.6.

3. Spin-stabilised artillery projectile according to Claim 1, **characterised in that** the sealing ring (9) extends through the annular groove (8) of the driving band (2) into a groove-shaped recess (10) in the projectile wall (11).

## Revendications

1. Projectile d'artillerie stabilisé en rotation comportant une bande de guidage (2) métallique et une bague d'étanchéité (9) en matière plastique, la bande de guidage (2), vue dans la direction de l'axe longitudinal (3) du projectile (1), comportant un tronçon de bande de guidage provoquant la transmission de la rotation du projectile, à l'intérieur duquel est prévue au moins une rainure annulaire (8), **caractérisé en ce que** la bande d'étanchéité (9) est disposée dans la rainure annulaire (8) de la bande de guidage (2) et est reliée par complémentarité de forme et/ ou à force à la paroi (11) du projectile.

2. Projectile d'artillerie stabilisé en rotation selon la revendication 1, **caractérisé en ce que** la bague d'étanchéité (9) est en polyamide 6.6.

3. Projectile d'artillerie stabilisé en rotation selon la revendication 1, **caractérisé en ce** la bague d'étanchéité (9) s'étend à travers la rainure annulaire (8) de la bande de guidage (2) jusque dans un évidement (10) en forme de rainure de la paroi (11) du projectile.
